# EUROPÄISCHE PATENTANMELDUNG

(11) **EP 4 686 750 A1**
(43) Veröffentlichungstag der Anmeldung: **04.02.2026**
(21) Anmeldenummer: 24192147.7
(22) Anmeldetag: 31.07.2024
(51) Int. Cl.: C10L 1/224, C10L 10/04, C10L 10/06, C10L 10/08, C10L 10/14

(54) **ABTRENNUNG VON WASSER AUS BETAINEN**

(71) Anmelder: BASF SE, 67056 Ludwigshafen am Rhein (DE)
(72) Erfinder: Hansch, Markus Dr., 67056 Ludwigshafen am Rhein (DE); Mayer, Guido Dr., 67056 Ludwigshafen am Rhein (DE)
(74) Vertreter: BASF IP Association

(57) **Zusammenfassung**

Die vorliegende Erfindung betrifft ein schonendes Verfahren zur Abtrennung von Wasser aus Betainen.

## Beschreibung

Die vorliegende Erfindung betrifft ein schonendes Verfahren zur Abtrennung von Wasser aus Betainen.

Betaine, wie beispielsweise Cocoamidopropyl-Betaine, werden vielfach als (Co)Tenside in der Kosmetik und in der Haushaltschemie, insbesondere in Duschgelen, Shampoos und Flüssigseifen, aber auch in Weichspülern oder Geschirrspülmitteln eingesetzt.

Hergestellt werden Cocoamidopropyl-Betaine in der Regel zunächst durch Umsetzung von Kokosfettsäuren, überwiegend C₈- bis C₁₈-Fettsäuren, oder deren Triglyceriden mit Dimethylaminopropylamin ((H₃C)₂N-CH₂-CH₂-CH₂-NH₂, DMAPA) zu den korrespondierenden Amiden und deren anschließende Umsetzung mit Chloressigsäure (Cl-CH₂-COOH), meist in Gegenwart einer Base. Wird als Base ein Alkalimetallhydroxid eingesetzt, so entsteht neben dem zwitterionischen Betain zusätzlich noch das Alkalimetallhalogenid, bei Einsatz von Natriumhydroxid als Base also Natriumchlorid.

Für die obigen Anwendungen als (Co)Tensid wird das Betain in wäßriger Lösung eingesetzt, der Gehalt an Wasser und Alkalimetallhalogenid ist dabei nicht nachteilig. Eine Schaumbildung durch die Cocoamidopropyl-Betaine ist in diesen Anwendungen erwünscht.

Es gibt jedoch auch weitere Anwendungen, in denen der Gehalt an Alkalimetallhalogenid und/oder Wasser stört und dabei weitgehend abgetrennt werden muss.

Eine derartige Anwendung ist beispielsweise der Einsatz von Betainen in Kraftstoffen:
WO 2014/202425 beschreibt den Einsatz von Betainen als Additive in Kraftstoffen, beispielsweise als Detergensadditiv in Diesel oder zur Verringerung von Ablagerungen in direkteinspritzenden Dieselmotoren. Ferner werden Anwendungen in Benzin oder Flugzeugkraftstoffen (Jet Fuels) beschrieben.

Ein nach dem obigen Herstellungsverfahren erhaltenes Betain enthält gemäß WO 2014/202425 10 bis 30 Gew% Natriumchlorid, das durch Entsalzungsverfahren, beispielsweise Behandlung mit Ionentauschern, Ausfällung oder Membranfiltration, weitgehend entfernt werden kann. Durch Membranfiltration kann der Gehalt an Natriumchlorid auf bis zu 5 Gew%, bevorzugt 2,5, besonders bevorzugt 1,0 und ganz besonders bevorzugt bis zu 0,5 Gew% abgereichert werden.

Nachteilig ist, dass vor der Membranfiltration das Betain mit einem Lösungsmittel, zumeist Wasser, in der 0,1- bis 10-fachen Menge des Reaktionsgemischs behandelt werden muss.

Somit enthält das auf diesem Wege erhaltene Betain mindestens 10% Wasser.

Eine andere Anwendung von Betainen in Kombination mit C₆-C₁₅-Alkoholethoxylaten zur Dispergierung von Wasser in flüssigen Kohlenwasserstoffkraftstoffen durch Erzeugung einer Wasser-in-ÖI-Mikroemulsion wird in WO 2011/045334 beschrieben. Insbesondere in Flugzeugkraftstoffen (Jet Fuels) würde sich Wasser ansonsten in den Kraftstofftanks absetzen und bei niedrigen Temperaturen beispielsweise während eines Fluges Eiskristalle bilden, die Kraftstofffilter blockieren oder verstopfen können und so die Motorleistung beeinträchtigen können.

Da die Aufgabe des Betains in dieser Anwendung die Verteilung von Wasser in Kraftstoffen ist, sollte das Betain von vornherein möglichst wenig Wasser enthalten. Die Abtrennung von Natriumchlorid gemäß der WO 2014/202425 erhöht jedoch im Gegenteil den Wasseranteil im Betain.

Eine einfache Abtrennung von Wasser per Destillation bei normalem Druck führt jedoch zu deutlichen Verlusten an Betain aufgrund der Reaktivität des Zwitterions (siehe Vergleichsbeispiel), wahrscheinlich aufgrund von Hoffmann-Eliminierungen am quartären Ammoniumion, Ummethylierungen und/oder Umesterungen.

Außerdem können wäßrige Lösungen von Cocoamidopropyl-Betainen lediglich auf einen Gehalt an Aktivkomponente von ca. 40 % aufkonzentriert werden, da die Lösungen bei höheren Konzentrationen stark zur Schaumbildung und zum Gelieren neigen.

Aufgabe der vorliegenden Erfindung war es also, hochkonzentrierte Zusammensetzungen von Betain mit einem niedrigen Wassergehalt zur Verfügung zu stellen und dabei die Verluste an Betain zu minimieren.

Die Aufgabe wurde gelöst durch ein Verfahren zur Herstellung von wasserarmen Lösungen von Betainen der Formel (I)

R¹-CO-NH-X-N(R²R³)₂⁺-Y-COO- (I),

worin
R¹ ein linearer oder verzweigter Alkyl- oder Alkenylrest mit 5 bis 21, bevorzugt 7 bis 19, besonders bevorzugt 9 bis 17 und insbesondere 11 bis 15 Kohlenstoffatomen,
R² und R³ jeweils unabhängig voneinander C₁- bis C₄-Alkylreste, bevorzugt Methyl oder Ethylreste,
X einen zweibindigen Alkylenrest mit 1 bis 12, bevorzugt 2 bis 8, besonders bevorzugt 2 bis 6 und insbesondere 2 bis 4 Kohlenstoffatomen und
Y eine lineare oder verzweigte C₁- bis C₄-Alkylengruppe, bevorzugt Methylen, 1,2-Ethylen oder 1,3-Propylen, bedeuten,
indem man eine wäßrige Lösung, enthaltend mindestens ein Betain der Formel (I)
mit mindestens einem Ethoxylat der Formel (II)

   R²-O-[-CH₂-CH₂-O-]ₙ-H (II)
worin
R² ein linearer oder verzweigter Alkyl- oder Alkenylrest, bevorzugt linearer Alkylrest mit 6 bis 15, bevorzugt 8 bis 14, besonders bevorzugt 8 bis 13, ganz besonders bevorzugt 9 bis 13 und insbesondere 9 bis 11 Kohlenstoffatomen und
n eine rationale Zahl von 1 bis 12, bevorzugt 1 bis 10, besonders bevorzugt 1 bis 5 und ganz besonders bevorzugt 1 bis 3
bedeuten,
vermischt und aus diesem Gemisch Wasser bei vermindertem Druck und einer Temperatur unter 100 °C über nicht mehr als 4 Stunden abdestilliert,
so dass der Wassergehalt nicht mehr als 5 Gew% beträgt.

Ein weiterer Gegenstand der vorliegenden Erfindung ist das obige Verfahren, in dem zuvor aus dem Betain der Formel (I) das enthaltene Alkalimetallhalogenidsalz zumindest teilweise entfernt wird.

Ein weiterer Gegenstand der vorliegenden Erfindung ist die Verwendung solcher Wasser- sowie optional Alkalimetallhalogenid-abgereicherter Betaine der Formel (I) als Additiv in Kraftstoffen, solche enthaltende Kraftstoffe und ein Verfahren zur Verteilung von Wasser in Kraftstoffen, in dem man solche Wasser- sowie optional Alkalimetallhalogenid-abgereicherten Betaine der Formel (I) als Additiv einsetzt.

Die Betaine weisen die Formel (I)

R¹-CO-NH-X-N(R²R³)₂⁺-Y-COO⁻ (I),

auf.

### Darin bedeuten:

R¹ ein linearer oder verzweigter Alkyl- oder Alkenylrest mit 5 bis 21, bevorzugt 7 bis 19, besonders bevorzugt 9 bis 17 und insbesondere 11 bis 15 Kohlenstoffatomen. Bevorzugt sind lineare Alkyl- oder Alkylenreste, besonders bevorzugt lineare Alkylreste.

Beispiele für der Unterstruktur R¹-CO- zugrundeliegende Fettsäuren sind Octansäure (Caprylsäure), Pelargonsäure (Nonansäure), Decansäure (Caprinsäure), Undecansäure, Dodecansäure (Laurinsäure), Tridecansäure, Tetradecansäure (Myristinsäure), Pentadecansäure, Palmitinsäure (Hexadecansäure), Margarinsäure (Heptadecansäure), Stearinsäure (Octadecansäure), Nonadecansäure, Arachinsäure (Eicosansäure), Behensäure (Docosansäure), sowie Palmitoleinsäure [(9Z)-Hexadec-9-ensäure], Ölsäure [(9Z)-Octadec-9-ensäure], Elaidinsäure [(9E)-Octadec-9-ensäure], Erucasäure [(13Z)-Docos-13-ensäure], Linolsäure [(9Z,12Z)-Octadeca-9,12-diensäure], Linolensäure [(9Z,12Z,15Z)-Octadeca-9,12,15-triensäure] und Elaeostearinsäure [(9Z,11E,13E)-Octadeca-9,11,13-triensäure].

Bevorzugt handelt es sich bei den der Unterstruktur R¹-CO- zugrundeliegenden Fettsäuren um Gemische von Fettsäuren aus Fetten oder Ölen pflanzlichen oder tierischen Ursprungs.

Technisch übliche Fettsäuregemische sind bevorzugt Talgfettsäure, Kokosölfettsäure, Tranfettsäure, Kokospalmkernölfettsäure, Sojaölfettsäure, Rübölfettsäure, Erdnussölfettsäure oder Palmölfettsäure, welche als Hauptkomponenten Laurinsäure, Myristinsäure, Ölsäure und/oder Palmitinsäure enthalten. Besonders bevorzugt handelt es sich Palmölfettsäuren oder Kokosölfettsäuren, ganz besonders bevorzugt um solche Palmölfettsäuren oder Kokosölfettsäuren mit Säurezahlen von 251-262 mg KOH/g gemäß AOCS Te 1a-64, 5t^{h} edition.

Solche Gemische enthalten beispielsweise als Hauptbestandteile
Caprylsäure 4 - 10 Gew%
Caprinsäure 5 - 7 Gew%
Laurinsäure 45 - 55 Gew%
Myristinsäure 15 - 22 Gew%
Palmitinsäure 7 - 11 Gew%
Stearinsäure 2 - 4 Gew%
Ölsäure 5 - 10 Gew%
sowie optional in Mengen bis zu 5 Gew% Capronsäure, Linolsäure und Linolensäure.

R² und R³ bedeuten jeweils unabhängig voneinander C₁- bis C₄-Alkylreste, bevorzugt Methyl oder Ethylreste, besonders bevorzugt Methyl. Bevorzugt sind die Reste R² und R³ gleich.

Unter C₁- bis C₄-Alkylresten werden dabei Methyl, Ethyl, iso-Propyl, n-Propyl, n-Butyl, iso-Butyl, sek-Butyl und *tert-*Butyl verstanden.

X bedeutet einen zweibindigen, linearen oder verzweigten, bevorzugt linearen Alkylenrest mit 1 bis 12, bevorzugt 2 bis 8, besonders bevorzugt 2 bis 6 und insbesondere 2 bis 4 Kohlenstoffatomen.

Beispiele für derartige zweibindige Reste X sind 1,2-Ethylen, 1,2-Propylen, 1,3-Propylen, 1,4-Butylen, 1,5-Pentylen, 1,6-Hexylen, 1,8-Octylen, 1,10-Decylen und 1,12-Dodecylen, bevorzugt 1,2-Ethylen, 1,3-Propylen, 1,4-Butylen und 1,6-Hexylen, besonders bevorzugt 1,2-Ethylen und 1,3-Propylen und ganz besonders bevorzugt 1,3-Propylen.

Y bedeute eine zweibindige, lineare oder verzweigte, bevorzugt lineare C₁- bis C₄-Alkylengruppe, bevorzugt Methylen, 1,2-Ethylen, 1,2-Propylen, 1,3-Propylen oder 1,4-Butylen, bevorzugt Methylen, 1,2-Ethylen oder 1,3-Propylen, besonders bevorzugt Methylen oder 1,2-Ethylen und ganz besonders bevorzugt Methylen.

Besonders bevorzugt sind solche Betaine der Formel (I), in denen
R¹ C₁₁- bis C₁₅-Alkyl,
R² und R³ jeweils Methyl,
X 1,3-Propylen und
Y Methylen
sind.

Die Betaine der Formel (I) liegen in der Regel als verdünnte wässrige Lösung mit einem Betain-Gehalt von 10 bis 40, bevorzugt 15 bis 40, besonders bevorzugt 20 bis 35, ganz besonders bevorzugt 25 bis 35 Gew% vor.

Die in das erfindungsgemäße Verfahren eingesetzten Betaine der Formel (I) werden bevorzugt erhalten, indem man in einem ersten Schritt
- mindestens eine Fettsäure der Formel R¹-COOH oder deren Ester, bevorzugt C₁- bis C₄-Alkylester mit
- mindestens einem Amin der Formel H₂N-X-N(R²R³)
   zum Amid umsetzt
   und dieses in einem zweiten Schritt
- mit mindestens einer Halogenalkancarbonsäure der Formel
   Hal-Y-COOH oder Hal-Y-COO- Alk⁺
   worin Hal für Chlor, Brom oder lod, bevorzugt Chlor oder Brom und besonders bevorzugt Chlor und Alk⁺ für ein Alkalimetallkation, bevorzugt Natrium oder Kalium, besonders bevorzugt Natrium steht,
- in Gegenwart mindestens eines Alkalimetallhydroxids, -carbonats oder -hydrogencarbonats, bevorzugt eines Alkalimetallhydroxids
   zum Betain der Formel (I) unter gleichzeitiger Bildung eines Alkalimetallhalogenidsalzes umsetzt,
   und aus dem so erhaltenen Reaktionsgemisch das Alkalimetallhalogenidsalz durch
- Extraktion mit mindestens einem Lösungsmittel,
- Behandlung mit Ionentauschern,
- Ausfällung und/oder
- Membranfiltration
abreichert.

Das Alkalimetall ist dabei ausgewählt aus der Gruppe bestehend aus Lithium, Natrium und Kalium, bevorzugt Natrium und Kalium und besonders bevorzugt Natrium.

Abtrennungsverfahren des Alkalimetallhalogenidsalzes sind beispielsweise bekannt aus WO 14/202425.

Als geeignete Maßnahmen zur Entfernung des Alkalimetallhalogenidsalzes aus der Betainverbindung kommen prinzipiell alle relevanten Entsalzungsverfahren zur Entfernung von anorganischen Salzen aus polaren nieder- und hochmolekularen organischen Verbindungen in Frage. Von besonderer Bedeutung für diesen Zweck sind jedoch lonenaustauschverfahren, Membranfiltrationsverfahren und Ausfällungen. Bei den Membranfiltrationsverfahren können insbesondere Ultrafiltration, Nanofiltration und Umkehrosmoseverfahren eingesetzt werden. Die verwendeten Membranen haben die Eigenschaft, bestimmte Stoffe (wie organische Verbindungen) zurückzuhalten und andere (wie anorganische Salze) durchzulassen.

In einer bevorzugten Ausführungsform erfolgt die Entfernung des Alkalimetallhalogenidsalzes mit Hilfe einer Membran-Diafiltration. Dies ist typischerweise eine Ultrafiltrations- oder Nanofiltrationstechnik. Zu diesem Zweck wird nach der Synthese der Betainverbindung aus dem Amid, der Halogencarbonsäure und dem Alkalimetallhydroxid das Reaktionsgemisch im Allgemeinen mit einem Lösungsmittel wie Wasser gewaschen und das Lösungsmittel, das das anorganische Salz und die Betainverbindung enthält, anschließend unter Zurückhaltung und Anreicherung der Betainverbindung durch die Membran geleitet. Dieser Vorgang kann chargenweise, halbkontinuierlich oder vollständig kontinuierlich durchgeführt werden.

Die verwendete Ultrafiltrations- oder Nanofiltrationsmembran besteht normalerweise aus einem Polymermaterial wie Polyethersulfonen, Polysulfonen, Polyamiden oder Polyimiden oder aus keramischen Materialien wie Aluminiumoxid, Titandioxid, Zirkoniumdioxid oder Siliziumkarbid. Sie trennen Suspensionen oder Lösungen, typischerweise bei einer Trenngrenze im Bereich von 500 bis 150 000 Dalton, insbesondere im Bereich von 500 bis 10 000 Dalton.

Die Menge des verwendeten Lösungsmittels, vorzugsweise Wasser oder Ethanol, beträgt im Allgemeinen das 0,1-bis 10-fache, insbesondere das 1,5- bis 7-fache der Reaktionsmischung. Die Menge des Lösungsmittels sollte insbesondere so gewählt werden, dass die Viskosität der Lösung vor dem Eintritt in die Membran unter 200 cP, insbesondere unter 50 cP liegt. Die Betriebstemperatur für die Diafiltration beträgt - je nach Art der Membran - typischerweise 20 bis 120°C, insbesondere 20 bis 60°C. Nach Beendigung der Diafiltration kann die Lösung der Betainverbindung wieder aufkonzentriert werden, indem zum Beispiel keine weiteren Lösungsmittel in das Reaktionsgemisch dosiert werden und das Permeat weiterhin von der Membran entfernt wird.

Das beschriebene Diafiltrationsverfahren kann während seiner Durchführung auch mit einem Lösungsmittelaustauschverfahren betrieben werden. Zum Beispiel kann das zu Beginn verwendete Wasser schrittweise oder sofort gegen einen Alkohol wie Methanol, Ethanol, Isopropanol oder ein Alkohol/Wasser-Gemisch ausgetauscht werden. Die optimale Technik bei einem solchen Lösungsmittelaustausch hängt insbesondere von der Produktrückhaltung und den erzielten Flussraten ab.

Der Chlorgehalt (bestimmt gemäß DIN 51408-2) der so erhaltenen wässrigen Lösungen bezogen auf den Aktivgehalt an Betain beträgt kleiner 1000 ppm, bevorzugt kleiner 100 ppm, besonders bevorzugt kleiner 10 ppm.

Möglich ist auch die Abreicherung des Alkalimetallhalogenidsalzes durch Behandlung mit mindestens einem lonentauscher, bevorzugt einem Anionen- und einem Kationentauscher.

Weiterhin kann das Alkalimetallhalogenidsalz durch Einsatz eines organischen Lösungsmittels gefällt werden, in dem das Betain löslich ist, jedoch nicht das Alkalimetallhalogenidsalz. Dies ist beispielsweise beschrieben in EP 2674471 B1. Demgemäß kann der gehalt an Alkalimetallhalogenidsalzen, besonders Natriumchlorid, dadurch reduziert werden, dass man das Betain mit Heptan in die organische Phase überführt und diese organische Phase anschließend mehrmals mit Wasser wäscht und so eventuell in der organischen Phase enthaltenes Alkalimetallhalogenid entfernt.

In den Ethoxylaten der Formel (II)

R²-O-[-CH₂-CH₂-O-]ₙ-H (II)

bedeuten
R² ein linearer oder verzweigter Alkyl- oder Alkenylrest, bevorzugt linearer Alkylrest mit 6 bis 15, bevorzugt 8 bis 14, besonders bevorzugt 8 bis 13, ganz besonders bevorzugt 9 bis 13 und insbesondere 9 bis 11 Kohlenstoffatomen und
n eine rationale Zahl von 1 bis 12, bevorzugt 1 bis 10, besonders bevorzugt 1 bis 5 und ganz besonders bevorzugt 1 bis 3.

Beispiele für die zugrundeliegenden Alkanole R²OH sind n-Octanol (Octylalkohol, Caprylalkohol), 2-Ethylhexanol, Nonylalkohol (Pelargonylalkohol), iso-Nonanol, n-Decanol, 2-Propylheptanol, Decylalkohol (Caprinalkohol), Undecylalkohol, Dodecylalkohol (Laurylalkohol), Tridecylalkohol und Tetradecylalkohol (Myristylalkohol).

In einer bevorzugten Ausführungsform handelt es sich um Reinsubstanzen wie beispielsweise 2-Ethylhexanol oder 2-Propylheptanol.

In einer weiteren Ausführungsform kann es sich bei dem zugrundeliegenden Alkanol R²OH um ein Gemisch verschiedener Alkanole handeln, die im arithmetischen Mittel 8 bis 14, bevorzugt 9 bis 11 Kohlenstoffatome aufweisen. Da es sich um Gemische handelt, kann die Kohlenstoffzahl auch nicht-ganzzahlige Werte annehmen.

Beispiele für derartige Gemische sind Gemische von Fettalkoholen, z.B. solche, die aus Kokosöl erhalten worden sind. Solche Gemische sind überwiegend aus C₈- bis C₁₆-Alkanolen mit geradzahligen Kohlenstoffanzahlen zusammengesetzt, typischerweise 4,6-10,0 Gew% C₈-Alkanol, 5,0-8,0 Gew% C₁₀-Alkanol, 45,1-53,2 Gew% C₁₂-Alkanol, 16,8-21,0 Gew% C₁₄-Alkanol und 7,5-10,2 Gew% C₁₆-Alkanol.

In einer weiteren Ausführungsform handelt es sich bei dem Alkohol R²-OH um ein Gemisch aus etwa 13 Kohlenstoffatome aufweisenden Alkoholen, besonders bevorzugt um ein solches, das durch Hydroformylierung aus einem C₁₂-Olefingemisch erhältlich ist, das seinerseits durch Oligomerisierung eines Olefingemisches erhältlich ist, das überwiegend vier Kohlenstoffatome aufweisende Kohlenwasserstoffe enthält.

Im statistischen Mittel weist dieses Olefingemisch 11 bis 16 Kohlenstoffatome auf, bevorzugt 11,1 bis 12,9, besonders bevorzugt 11,2 bis 12,8, ganz besonders bevorzugt 11,5 bis 12,5 und insbesondere 11,8 bis 12,2. Die daraus erhaltenen Alkohole weisen dementsprechend ein Kohlenstoffatom mehr auf.

In einer ganz besonders bevorzugten Ausführungsform weist dieser Alkohol R²-OH einen mittleren Verzweigungsgrad, gemessen als ISO-Index, von 1,8 bis 2,7 auf.

Derartige Gemische sind als Tridecanole oder iso-Tridecanole kommerziell verfügbar.

Besonders bevorzugt handelt es sich um Gemische von linearen Alkoholen, die 9, 10 und 11 Kohlenstoffatome aufweisen. In einer ganz besonders bevorzugten Ausführungsform handelt es sich bei dem Alkanol R²OH um ein Gemisch primärer Alkohole mit der Zusammensetzung 15-20 Gew% C₉-, 40-45 Gew% C₁₀- und 35 bis 40 Gew% C₁₁-Alkoholen, wobei der Anteil an Alkoholen mit 8 oder weniger bzw. mit 12 oder mehr Kohlenstoffatomen jeweils nicht mehr als 1 Gew% beträgt. Besonders bevorzugt handelt es sich dabei um hochlineare Alkanole, die einen Verzweigungsgrad, gemessen als ISO-Index, von nicht mehr als 0,5, bevorzugt nicht mehr als 0,3, besonders bevorzugt nicht mehr als 0,2 und ganz besonders bevorzugt nicht mehr als 0,1 aufweisen. Das durchschnittliche Molekulargewicht eines solchen Alkoholgemisches beträgt von 158 bis 164 g/mol. Die OH-Zahl beträgt von 342 bis 355 mg KOH/g.

Der Ethoxylierungsgrad m der ethoxylierten Alkanole ist eine rationale Zahl von 1 bis 3, bevorzugt 1,5 bis 3, besonders bevorzugt 1,75 bis 3, ganz besonders bevorzugt 1,75 bis 2,75 und insbesondere 2 bis 2,75.

Bei dem Ethoxylierungsgrad m handelt es sich um ein arithmetisches Mittel, daher kann m auch nicht-ganzzahlige Werte annehmen.

Optional und bevorzugt können dem Gemisch aus Betain der Formel (I) und Ethoxylat der Formel (II) zusätzlich noch mindestens ein Ethylenglykol der Formel (III)

HO-[-CH₂-CH₂-O]ₘ-H (III)

worin m eine rationale Zahl von mindestens 1, bevorzugt von 1 bis 4, besonders bevorzugt 1 bis 3, ganz besonders bevorzugt 1 bis 2 und insbesondere 1 ist,
zugegeben werden.

Beispiele für derartige Mono- bzw. Oligoethylenglykole sind Monoethylenglykol, Diethylenglykol, Triethylenglykol und Tetraethylenglykol, sowie deren Gemische, bevorzugt Monoethylenglykol oder Diethylenglykol oder technische Gemische aus Triethylenglykol und Tetraethylenglykol.

Besonders bevorzugt wird Monoethylenglykol eingesetzt.

Denkbar, wenn auch weniger bevorzugt sind Mono-C₁-C₄-Alkylether der genannten Mono- bzw. Oligoethylenglykole, besonders die Mono-Methyl-, -Ethyl- oder -n-Butylether dieser Mono- bzw. Oligoethylenglykole, besonders bevorzugt die Mono-Methyl- oder -n-Butylether und ganz besonders bevorzugt die Mono-Methylether dieser Mono- bzw. Oligoethylenglykole, besonders der Di-, Tri- oder Tetraethylenglykole.

Beispiele dafür sind Diethylenglykol monomethylether, Diethylenglykol monoethylether, Diethylenglykol mono-n-butylether, Triethylenglykol monomethylether, Triethylenglykol monoethylether, Triethylenglykol mono-n-butylether, Tetraethylenglykol monomethylether, Tetraethylenglykol monoethylether und Tetraethylenglykol mono-n-butylether.

Besonders bevorzugt ist Diethylenglykol monoethylether.

Optional kann dem Gemisch aus Betain der Formel (I) und Ethoxylat der Formel (II) sowie optional Ethylenglykol der Formel (III) zusätzlich noch mindestens ein C₁-C₈-Alkanol, bevorzugt C₂-C₆-Alkanol, besonders bevorzugt C₂-C₄-Alkanol und ganz besonders bevorzugt Ethanol zugegeben werden.

Beispiele dafür sind Methanol, Ethanol, iso-Propanol, n-Propanol, n-Butanol, iso-Butanol, sek-Butanol, tert-Butanol, n-Hexanol, n-Heptanol, 2-Ethylhexanol, n-Octanol, bevorzugt sind Ethanol, n-Butanol und 2-Ethylhexanol, besonders bevorzugt ist Ethanol.

Um die wässrige Lösung des Betains der Formel (I) mit lediglich geringen Verlusten an Betain oder sogar im wesentlichen verlustfrei zu entwässern, ist es erfindungswesentlich der wässrigen Lösung des Betains vor und/oder während, bevorzugt vor der Wasserabtrennung mindestens ein Ethoxylat der Formel (II) zuzugeben. Die Zugabe des Ethoxylats der Formel (II) zum Betain bewirkt dessen Stabilisierung bei der destillativen Entfernung von Wasser. Allein durch Anwesenheit des Ethoxylats der Formel (II) bei der Wasserentfernung werden die Verluste an Betain deutlich verringert (siehe Vergleichsbeispiel B) gegenüber einer Wasserentfernung ohne dessen Anwesenheit.

Dazu werden der wässrigen Lösung des Betains vor und/oder während, bevorzugt vor der destillativen Wasserabtrennung bezogen auf die Masse des Betains das 1 bis 100-fache Menge an Ethoxylat zugegeben, bevorzugt 2 bis 75, besonders bevorzugt 3 bis 65, ganz besonders bevorzugt 4 bis 60, insbesondere 5 bis 55 und speziell die 10 bis 50-fache Menge an Ethoxylat zugegeben.

Es ist auch denkbar, das Ethoxylat teilweise vor und teilweise während der Abtrennung des Wassers zuzugeben, bevorzugt wird die gewünschte Menge jedoch vollständig vor der Abtrennung zugegeben.

Weiterhin erfindungswesentlich ist es, die thermische Belastung des Betains während der Destillation von Wasser möglichst gering zu halten, indem man die Destillation über nicht mehr als 4 Stunden bei einer Temperatur von nicht mehr als 100 °C bei vermindertem Druck durchführt.

Bevorzugt wird die Destillation in weniger als 4 Stunden durchgeführt, besonders bevorzugt in nicht mehr als 3h45min, ganz besonders bevorzugt in nicht mehr als 3h30min.

Die Temperatur während der Destillation soll 100 °C nicht überschreiten, bevorzugt nicht mehr als 98 °C und besonders bevorzugt nicht mehr als 95 °C.

Die Destillation wird bei vermindertem Druck, also unter Umgebungsdruck durchgeführt, bevorzugt bei nicht mehr als 750 mbar, besonders bevorzugt bei nicht mehr als 500, ganz besonders bevorzugt nicht mehr als 250, insbesondere nicht mehr als 200 und speziell nicht mehr als 150 mbar. Ein Druck von 50 mbar sollte dabei nicht unterschritten werden.

Die Kombination aus Dauer, Temperatur und Druck werden so gewählt, dass nach der Destillation der Wassergehalt in der Mischung aus Betain, Ethoxylat der Formel (II) und optional Ethylenglykol der Formel (III) nicht mehr als 5 Gew% beträgt, bevorzugt nicht mehr als 4, besonders bevorzugt nicht mehr als 3, ganz besonders bevorzugt nicht mehr als 2 und insbesondere nicht mehr als 1 Gew%. Speziell können nicht mehr als 0,75 Gew% und sogar nicht mehr als 0,5, 0,25 oder 0,1 Gew% angestrebt werden.

Die Destillation kann in beliebiger Weise kontinuierlich oder diskontinuierlich durchgeführt werden. Bevorzugt erfolgt die destillative Abtrennung von Wasser in einem Rührkessel mit Doppelwandheizung und/oder innenliegenden Heizschlangen unter vermindertem Druck.

Selbstverständlich kann die Destillation auch durch ein oder mehrfaches Durchleiten durch einen Fallfilm-, Dünnschicht- oder Wischblattverdampfer erfolgen. Dazu wird das wässrige Gemisch, kontinuierlich oder diskontinuierlich, unter vermindertem Druck durch den Apparat geführt. Um die thermische Belastung des Destillationsrückstandes möglichst gering zu halten, wird der Ablauf nach Durchlaufen des Verdampfers bevorzugt abgekühlt.

Vorteilhaft kann ein inertes Gas, bevorzugt Argon oder ein stickstoffhaltiges Gas, besonders bevorzugt Argon, Stickstoff oder ein Gemisch aus Luft und Stickstoff (Magerluft), ganz besonders bevorzugt Stickstoff durch den Destillationsapparat eingeleitet oder übergeleitet werden, beispielsweise 0,1 - 1, bevorzugt 0,2 - 0,8 und besonders bevorzugt 0,3 - 0,7 m³/m³h, bezogen auf das Volumen des flüssigen Gemisches.

Den Destillationsapparaten kann optional auch eine Rektifikationskolonne mit bis zu 10 theoretischen Böden aufgesetzt werden, dies ist jedoch bei der einfachen Abtrennung von Wasser in der Regel nicht erforderlich und daher weniger bevorzugt.

Nach Erreichen des angestrebten Wassergehaltes wird die Destillation beendet und der Destillationsrückstand abgekühlt, bevorzugt auf Umgebungstemperatur. Dies kann indirekt durch Abkühlen des Behälters oder Überleiten über einen Wärmetauscher, bevorzugt kann der wasserabgereicherte Destillationsrückstand auch direkt abgekühlt werden durch Einleiten in ein Lösungsmittel, bevorzugt den oben erwähnten C₁-C₈-Alkanol.

Auf diesem Wege können Formulierungen von Betainen der Formel (I) mit Ethoxylaten der Formel (II) erhalten werden, die bevorzugt wie folgt zusammengesetzt sein können:
- Betaine der Formel (I), bevorzugt mit R¹ C₁₁- bis C₁₅-Alkyl, R² und R³ jeweils Methyl, X 1,3-Propylen und Y Methylen: 0,1 - 10 Gew%, bevorzugt 0,5 - 5 Gew%,
- Ethoxylate der Formel (II), bevorzugt mit R² = C₉ - C₁₃-Alkyl und n = 1 - 3: 30 - 95 Gew%, bevorzugt 45 - 75 Gew%,
- Ethylenglykol der Formel (III), bevorzugt Monoethylenglykol: 0 - 20 Gew%, 0,5 -10 Gew%, und
- C₁-C₈-Alkanol, bevorzugt Ethanol: 0 - 65 Gew%, 5 - 50 Gew%,
mit der Maßgabe, dass die Summe aller Komponenten immer 100 Gew% ergibt.

Besonders bevorzugt ist eine Zusammensetzung der Formulierung analog WO 2011/045334 A1
2 Teile Cocoamidopropyl betain
60 Teile mindestens eines Ethoxylats der Formel (II)
4 Teile Ethylenglykol, und
34 Teile Ethanol.

Mit besonderem Vorzug werden diese wasserabgereicherten Betaine bzw. die Formulierungen eingesetzt als oberflächenaktives Hilfsmittel zur Verteilung, besonders Dispergierung bzw. Emulgierung von Wasser in Kraftstoffen, ausgewählt aus der Gruppe bestehend aus Benzin, Diesel, marinen Kraftstoffen und Luftfahrtkraftstoffen, bevorzugt Diesel- oder Luftfahrtkraftstoffe, besonders bevorzugt Luftfahrtkraftstoffe, besonders Turbinenkraftstoffe.

Mit diesen wasserabgereicherten Betaine bzw. Formulierungen ist es möglich, einen Gehalt an Wasser von mindestens 50 ppm in flüssigen Kohlenwasserstoffkraftstoffen in stabilen Mikroemulsionen mit einer Tröpfchengröße von nicht mehr als 0,25 µm zu verteilen. Dies hat besonders den Zweck, bei Abkühlung bis zu minus 50°C die Bildung von Eispartikeln in dem Kraftstoff zu verringern oder zu unterdrücken. Zudem wird die Bildung einer separierten Wasserphase am Tankboden von Flugzeugen verhindert, die u.a. zu unerwünschter Korrosion infolge von Biofilmbildung führt.

Dazu können die wasserabgereicherten Betaine allein oder bevorzugt als Formulierungen eingesetzt werden.

Eine derartige Anwendung und entsprechende Gemische sind beschrieben in WO 2011/045334 A1.

Zur Verringerung der Eiskristallbildung werden dem Kraftstoff bevorzugt folgende Mengen zugesetzt:
- von 45 bis 4575 ppm, bevorzugt 45 bis 500 ppm mindestens eines ethoxylierten Alkanols und/oder
- von 0 bis 425 ppm, z.B.1 bis 425 ppm, bevorzugt 1 bis 5 ppm mindestens eines (C₈-C₂₄)alkylamido (C₁-C₆)alkyl betains.

Bei dem mindestens einen (C₈-C₂₄)alkylamido (C₁-C₆)alkyl betain kann es sich bevorzugt um Cocoamidopropyl betain handeln.

Zusätzlich zu diesem oberfächenaktiven Mittel oder Emulgator kann der Kraftstoff noch eines oder mehrere der folgenden zusätzlichen Komponenten enthalten: Statikdissipatoren, Antioxidantien, Metalldeaktivatoren, Lecksuchadditive, Korrosionsinhibitoren, Schmiermittel, Alkohole, Glykole und andere Standardprodukte, die dem Fachmann bekannt sind, sowie Verunreinigungen wie Fettsäuremethylester.

Die Turbinenkraftstoffe enthalten eine Hauptmenge eines flüssigen Turbinenkraftstoffs, wobei es sich beispielsweise um einen in der zivilen oder militärischen Luftfahrt üblichen Turbinenkraftstoff handelt. Dazu zählen beispielsweise Kraftstoffe der Bezeichnung Jet Fuel A, Jet Fuel A-1, Jet Fuel B, Jet Fuel JP-4, JP-5, JP-7, JP-8 und JP-8+100. Jet A und Jet A-1 sind kommerziell erhältliche Turbinenkraftstoffspezifikationen auf Kerosinbasis. Die zugehörigen Normen sind ASTM D 1655 sowie DEF STAN 91-91. Jet B ist ein weiter geschnittener Kraftstoff auf Basis von Naphtha- und Kerosinfraktionen. JP-4 ist äquivalent zu Jet B. JP-5, JP-7, JP-8 und JP-8+100 sind militärische Turbinenkraftstoffe, wie sie beispielsweise von der Marine und Luftwaffe eingesetzt werden. Zum Teil bezeichnen diese Normen Formulierungen, die bereits weitere Additive, wie Korrosionsinhibitoren, Vereisungsinhibitoren, statische Dissipatoren, etc. enthalten.

Dem Turbinenkraftstoff können weitere an sich bekannten Zusatzstoffe zugegeben werden. Geeignete Zusatzstoffe, die in der Turbinenkraftstoffzusammensetzung enthalten sein können, umfassen üblicherweise Detergenzien, Korrosionsinhibitoren, schwefelfreie Antioxidantien wie sterisch gehinderte tert.-Butylphenole, N-Butylphenylendiamine oder N,N'-Diphenyl-amin und Derivate hiervon, Metalldesaktivatoren wie N,N'-Disalicyliden-1,2-diamino-propan, Lösungsvermittler, Antistatika wie Stadis 450, Biocide, Anti-Icing-Mittel wie Diethylen-glykolmethylether oder Triethylenglykolmethylether, sowie Mischungen der genannten Zusatzstoffe.

Spezifikationen für Turbinenkraftstoff sowie zugelassene Zusatzstoffe mit den jeweiligen Dosierungen sind aufgeführt in ASTM D1655-24.

Die Mikroemulsionen können hergestellt werden durch Mischen von
- 99,995 bis 99,999 Teile, z.B. 99,998 Teile, eines Kraftstoffs, z.B. einem Turbinenkraftstoff und
- etwa 0,0001 bis etwa 0,01 Teile, z.B. 0,025 Teile, Emulgatorzusammensetzung, wobei die Emulgatorzusammensetzung umfassen
   - - mindestens eines wasserabgereicherten (C₈-C₂₄)alkylamido (C₁-C₆)alkyl betains, bevorzugt Cocoamidopropyl betain und
   - - mindestens eines ethoxylierten Alkanols,
wobei sich die Angaben der Teile stets auf das Volumen beziehen.

Demzufolge ist ein weiterer Gegenstand der Erfindung ein Verfahren zur Verteilung von Wasser in Kraftstoffen, worin man
eine wäßrige Lösung, enthaltend mindestens ein Betain der Formel (I) herstellt, indem man
in einem ersten Schritt
   - mindestens eine Fettsäure der Formel R¹-COOH oder deren Ester mit
   - mindestens einem Amin der Formel H₂N-X-N(R²R³)
zum Amid umsetzt
und dieses in einem zweiten Schritt
   - mit mindestens einer Halogenalkancarbonsäure der Formel

      Hal-Y-COOH
worin Hal für Chlor, Brom oder lod, bevorzugt Chlor oder Brom und besonders bevorzugt Chlor steht,
   - in Gegenwart mindestens eines Alkalimetallhydroxids
zum Betain der Formel (I) unter gleichzeitiger Bildung eines Alkalimetallhalogenidsalzes umsetzt,
und aus dem so erhaltenen Reaktionsgemisch das Alkalimetallhalogenidsalz durch
   - Extraktion mit mindestens einem Lösungsmittel,
   - Behandlung mit Ionentauschern,
   - Ausfällung und/oder
   - Membranfiltration
abreichert,
aus diesem Gemisch Wasser bei vermindertem Druck und einer Temperatur unter 100 °C über nicht mehr als 4 Stunden abdestilliert,
so dass der Wassergehalt nicht mehr als 5 Gew% beträgt,
und man die so erhaltene wasserarme Lösung von Betainen der Formel (I) und mindestens einem Ethoxylat der Formel (II) mit einem Kraftstoff mischt, ausgewählt aus der Gruppe bestehend aus Benzin, Diesel, marine Kraftstoffe und Luftfahrtkraftstoffe.

### Beispiele

### Material und Methoden

Im Mittel 2,5-fach ethoxyliertes Gemisch von C₉-C₁₁-Alkanolen (Synperonic^{™} 91/2.5 von Croda, CAS 68439-46-3).

Monoethylenglycol (MEG) fibre grade, ≥ 99,9%, CAS 107-21-1, von BASF SE, Ludwigshafen.

Cocoamidopropylbetain (CAPB): Dehyton^{®} K (CAS 147170-44-3) von BASF SE, Ludwigshafen, 29-32% in Wasser, enthaltend 4,5-6,0% NaCl, wurde gemäß WO 2014/202425 mittels Ultrafiltration entsalzt. Die erhaltenen Lösungen hatten CAPB-Gehalte von 24,6 bis 34,4% und Chlorgehalte (DIN 51408-2) <50 ppm bezogen auf den CAPB-Gehalt.

Cocoamidopropylbetain-Gehalte wurden mittels HPLC-MS gemessen.

Wassergehalte wurden mittels volumetrischer Karl Fischer Titration gemessen.

Zunächst wurde die Entsalzung und Entwässerung von Cocoamidopropylbetain durch Destillation mit azeotropbildenden Schleppmitteln untersucht. Durch die Entfernung von Wasser und den Ersatz des Wassers durch das Lösungsmittel fällt ein Teil des Natriumchlorids aus und kann per Filtration abgetrennt werden

### Beispiel 1 (Vergleich)

500 g nichtentsalztes, glycerinfreies Cocoamidopropylbetain (Wassergehalt: 68,1%, Natriumchloridgehalt 14,7 % bezogen auf die gelösten Feststoffe) wurden mit Ethanol vermischt und Wasser azeotrop abdestilliert.

Wasser- und gelöster Natriumchloridgehalt wurden über die Dauer der Entwässerung verfolgt. Nach 30 Stunden betrug der Natriumchloridgehalt 2,03 % bezogen auf die gelösten Feststoffe, die Wassermenge war auf 0,7 g gesunken.

Das HPLC des Produktes zeigte neben dem CAPB-Peak eine Vielzahl neu aufgetretener, teilweise breiter Signale niedrigeren Molgewichts, die auf eine Zersetzung des Cocoamidopropylbetain während der Destillation schließen lassen.

### Beispiel 2 (Vergleich)

500 g nichtentsalztes, glycerinfreies Cocoamidopropylbetain (Wassergehalt: 68,1%, Natriumchloridgehalt 14,7 % bezogen auf die gelösten Feststoffe) wurden mit Butanol vermischt und Wasser azeotrop abdestilliert. Wasser- und gelöster Natriumchloridgehalt wurden über die Dauer der Entwässerung verfolgt. Nach 20,75 Stunden betrug der Natriumchloridgehalt 1,31 % bezogen auf die gelösten Feststoffe, die Wassermenge war auf 0,3 g gesunken.

Das HPLC des Produktes zeigte neben dem CAPB-Peak mehrere neu aufgetretene Signale etwas niedrigeren Molgewichts, die auf eine Zersetzung des Cocoamidopropylbetain während der Destillation schließen lassen.

Diese beiden Versuche zeigen, dass sich durch azeotrope Destillation mit Ethanol bzw. Butanol zwar Wasser entfernen lässt, das Cocoamidopropylbetain dabei jedoch zersetzt wird. Die Destillation dauert sehr lange, besonders bei Einsatz von Ethanol.

Der Natriumchloridgehalt lässt sich reduzieren, jedoch nicht so weit wie durch Ultrafiltration gemäß WO 2014/202425.

### Beispiel A (Vergleich)

30,0 g einer 24,6%igen, wässrigen Lösung von Cocoamidopropylbetain wurden in einen 2 L Einhalsrundkolben gegeben. Mit Hilfe eines Rotationsverdampfers wurde die Lösung bei einer Badtemperatur von 80°C durch langsames Anlegen von Vakuum aufkonzentriert. Unter diesen Bedingungen wurde eine starke Schaumbildung beobachtet. Es musste sehr darauf geachtet werden, dass die Schaumbildung nicht in den Kondensatorteil des Rotationsverdampfers gelangte. Schließlich wurde ein reduzierter Druck von 50 mbar erreicht und die Destillation wurde für weitere 4 Stunden bei diesem Druck fortgesetzt. Die Cocoamidopropylbetain-Lösung wurde zu einem Gel konzentriert, das die Innenfläche des Kolbens bedeckte. Ethoxyliertes C₉-C₁₁-Alkanol (360 g) und Monoethylenglykol (30,0 g) wurden zugegeben und die Mischung homogenisiert. Das Produkt wies einen Wassergehalt von 0,75% auf.

Man sieht, dass wässrige Lösungen von Cocoamidopropylbetain trotz niedriger Temperaturen deutlich unter 100 °C bei Aufkonzentration zum Gelieren neigen. Ferner wird die Destillation durch Schaumbildung erschwert, wie es für Cocoamidopropylbetain, das als Schaumbildner in Körperpflegeprodukten verwendet wird, zu erwarten war.

### Beispiel B (Vergleich)

In einem doppelwandigen 750-ml-Reaktor, der mit Kreuzarmrührer, Thermoelement und einem an eine Vakuumeinheit angeschlossenen Kondensator ausgestattet war, wurden 24,6 %iges wässriges Cocoamidopropylbetain (30,0 g) auf 80 °C erhitzt. Langsam wurde Vakuum angelegt, was zu starker Schaumbildung und Bildung von Gelpartikeln führte, die die Reaktorinnenfläche bedeckten.

Für 45 min wurde der Druck >150 mbar gehalten, um eine Schaumbildung im oberen Teil des Reaktors und im Kondensator zu vermeiden. Nach 45 min wurde der Druck langsam auf 50 mbar gesenkt und 4 h lang auf diesem Druck gehalten. Gelpartikel bildeten sich an der Innenfläche des Reaktors. Ethoxyliertes C₉-C₁₁-Alkanol (360 g) und Monoethylenglykol (30,0 g) wurden zugegeben und das Gemisch homogenisiert. Das Produkt wies einen Wassergehalt von 0,19 % auf.

### Beispiel C (Vergleich)

Ethoxyliertes C₉-C₁₁-Alkanol (334,1 g), Monoethylenglykol (26,7 g) und 30%iges wässriges Cocoamidopropylbetain (24,9 g) wurden in einer Apparatur wie in Beispiel B gemischt. Das Gemisch wies einen Wassergehalt von 4,5% auf. Ein Vakuum bis zu 100 mbar wurde langsam angelegt, währenddessen eine leichte Schaumbildung beobachtet wurde, die nach etwa 1 min wieder verschwand. Die Lösung wurde anschließend bei 100 mbar für 5 h auf 110°C erhitzt, wobei ein wässriges Destillat aufgefangen wurde. Nach dem Abkühlen auf Raumtemperatur wies das Produkt einen Wassergehalt von :50,1% auf.

Quantitative HPLC-Analysen ergaben einen Betain-Gehalt von 71% (bezogen auf C₁₂-substituiertes Betain) bzw. 81% (Summe von C₁₂-C₁₈-substituiertem Betain) für die Probe nach der Entwässerung im Vergleich zur Probe vor der Entwässerung. Aufgrund des Konzentrationseffekts während der Destillation werden Betain-Gehalte von 105% erwartet. Dies deutet auf einen Abbau von 23-32 mol% Cocoamidopropylbetain während des Destillationsprozesses hin.

Man sieht, dass die Gegenwart von ethoxyliertem C₉-C₁₁-Alkanol zwar die Gelbildung von Cocoamidopropylbetain unterdrückt, jedoch bei Temperaturen oberhalb von 100 °C ein deutlicher Abbau erfolgt. Ferner unterdrückt die Anwesenheit des ethoxylierten C₉-C₁₁-Alkanols die Schaumbildung, die die Verarbeitung von Cocoamidopropylbetain erschwert.

### Beispiel D (erfindungsgemäß)

Ethoxyliertes C₉-C₁₁-Alkanol (360 g), Monoethylenglykol (30,0 g) und 24,6%iges wässriges Cocoamidopropylbetain (30,0 g) wurden in einer Apparatur wie in Beispiel B gemischt. Das Gemisch wies einen Wassergehalt von 5,4% auf. Ein Vakuum bis zu 50 mbar wurde langsam angelegt, währenddessen eine leichte Schaumbildung beobachtet wurde, die nach etwa 1 min wieder verschwand. Die Lösung und wurde anschließend bei 50 mbar für 3 h auf 95°C erhitzt, wobei ein wässriges Destillat aufgefangen wurde. Nach dem Abkühlen auf Raumtemperatur wies das Produkt einen Wassergehalt von :50,1% auf. Während des Evakuierungsvorgangs bei 95°C auf 50 mbar bildete sich kurzzeitig eine kleine Schaumkrone, die nicht über den maximalen Reaktorfüllgrad (750 ml) hinausging und nach ca. 2 Minuten zusammenfiel.

Die quantitative HPLC-Analytik wie für Beispiel C beschrieben zeigte keine Zersetzung von Cocoamidopropylbetain während des Destillationsprozesses.

### Beispiel E (erfindungsgemäß)

Ethoxyliertes C₉-C₁₁-Alkanol (360 g), Monoethylenglykol (30,0 g) und 24,6% wässriges Cocoamidopropylbetain (30,0 g) wurden in einer Apparatur wie in Beispiel B gemischt. Das Gemisch wies einen Wassergehalt von 5,4% auf. Ein Vakuum bis zu 50 mbar wurde langsam angelegt, währenddessen eine leichte Schaumbildung beobachtet wurde, die nach etwa 1 min wieder verschwand. Die Lösung und wurde anschließend bei 50 mbar für 3 h auf 80°C erhitzt, wobei ein wässriges Destillat aufgefangen wurde. Nach dem Abkühlen auf Raumtemperatur wies das Produkt einen Wassergehalt von :50,1% auf.

Die quantitative HPLC-Analytik, wie für Beispiel C beschrieben, zeigte keine Zersetzung von Cocoamidopropylbetain während des Destillationsprozesses.

### Beispiel F (erfindungsgemäß)

Ethoxyliertes C₉-C₁₁-Alkanol (360 g), Monoethylenglykol (30,0 g) und 24,6% wässriges Cocoamidopropylbetain (30,0 g) wurden in einer Apparatur wie in Beispiel B gemischt. Das Gemisch wies einen Wassergehalt von 5,4% auf. Ein Vakuum bis zu 50 mbar wurde langsam angelegt, währenddessen eine leichte Schaumbildung beobachtet wurde, die nach etwa 1 min wieder verschwand. Die Lösung und wurde anschließend bei 50 mbar für 4 h auf 95°C erhitzt, wobei ein wässriges Destillat aufgefangen wurde. Nach dem Abkühlen auf Raumtemperatur wies das Produkt einen Wassergehalt von :50,1% auf.

Die quantitative HPLC-Analytik, wie für Beispiel C beschrieben, zeigte keine Zersetzung von Cocoamidopropylbetain während des Destillationsprozesses.

### Beispiel G (erfindungsgemäß)

Ethoxyliertes C₉-C₁₁-Alkanol (375,42 g), Monoethylenglykol (29,94 g) und 34,4%iges, wässriges Cocoamidopropylbetain (24,42 g) wurden in einer Apparatur wie in Beispiel B gemischt. Das Gemisch wies einen theoretischen Wassergehalt von 3,7% auf. Ein Stickstoffstrom von 10 l/h wurde über die Oberfläche des Gemischs geleitet. Ein Vakuum von 150 mbar wurde angelegt, währenddessen eine leichte Schaumbildung beobachtet wurde, die nach etwa 1 min wieder verschwand. Das Gemisch wurde anschließend bei 150 mbar für 3 h 45 min auf 80°C erhitzt, wobei ein wässriges Destillat aufgefangen wurde. Nach dem Abkühlen auf Raumtemperatur wies das Produkt einen Wassergehalt von :50,1% auf.

Die quantitative HPLC-Analytik, wie für Beispiel C beschrieben, zeigte keine Zersetzung von Cocoamidopropylbetain während des Destillationsprozesses.

Ein Teil der so erhaltenen, entwässerten Lösung (50g) wurden mit 22,5 g Ethanol vermischt. Man erhielt eine Lösung mit einer kinematischen Viskosität bei 20 °C von 7,52 mm²/s und einer Dichte von 0,893 g/cm³ at 20°C (ASTM D7042).

## Patentansprüche

1. Verfahren zur Herstellung von wasserarmen Lösungen von Betainen der Formel (I)
R¹-CO-NH-X-N(R²R³)₂⁺-Y-COO⁻ (I),
worin
R¹ ein linearer oder verzweigter Alkyl- oder Alkenylrest mit 5 bis 21, bevorzugt 7 bis 19, besonders bevorzugt 9 bis 17 und insbesondere 11 bis 15 Kohlenstoffatomen,
R² und R³ jeweils unabhängig voneinander C₁- bis C₄-Alkylreste, bevorzugt Methyl oder Ethylreste,
X einen zweibindigen Alkylenrest mit 1 bis 12, bevorzugt 2 bis 8, besonders bevorzugt 2 bis 6 und insbesondere 2 bis 4 Kohlenstoffatomen und
Y eine lineare oder verzweigte C₁- bis C₄-Alkylengruppe, bevorzugt Methylen, 1,2-Ethylen oder 1,3-Propylen,
bedeuten,
indem man eine wäßrige Lösung, enthaltend mindestens ein Betain der Formel (I)
mit mindestens einen Ethoxylat der Formel (II)
R²-O-[-CH₂-CH₂-O-]ₙ-H (II)
worin
R² ein linearer oder verzweigter Alkyl- oder Alkenylrest, bevorzugt linearer Alkylrest mit 6 bis 15, bevorzugt 8 bis 14, besonders bevorzugt 8 bis 13, ganz besonders bevorzugt 9 bis 13 und insbesondere 9 bis 11 Kohlenstoffatomen und
n eine rationale Zahl von 1 bis 12, bevorzugt 1 bis 10, besonders bevorzugt 1 bis 5 und ganz besonders bevorzugt 1 bis 3
bedeuten,
vermischt und aus diesem Gemisch Wasser bei vermindertem Druck und einer Temperatur unter 100 °C über nicht mehr als 4 Stunden abdestilliert,
so dass der Wassergehalt nicht mehr als 5 Gew% beträgt.

2. Verfahren gemäß Anspruch 1, **dadurch gekennzeichnet, dass** man die wäßrige Lösung, enthaltend mindestens ein Betain der Formel (I) und mindestens ein Ethoxylat der Formel (II) zusätzlich noch mit mindestens einem Ethylenglykol der Formel (III) vermischt
HO-[-CH₂-CH₂-O]ₘ-H (III)
worin m eine rationale Zahl von mindestens 1, bevorzugt von 1 bis 4, besonders bevorzugt 1 bis 3, ganz besonders bevorzugt 1 bis 2 und insbesondere 1 ist.

3. Verfahren gemäß einem der vorstehenden Ansprüche, **dadurch gekennzeichnet, daß** man die wäßrige Lösung, enthaltend mindestens ein Betain der Formel (I) und mindestens ein Ethoxylat der Formel (II) zusätzlich noch mit mindestens einem C₁-C₈-Alkanol, bevorzugt C₂-C₆-Alkanol, besonders bevorzugt C₂-C₄-Alkanol und ganz besonders bevorzugt Ethanol vermischt.

4. Verfahren gemäß einem der vorstehenden Ansprüche, **dadurch gekennzeichnet, daß** man die wäßrige Lösung, enthaltend mindestens ein Betain der Formel (I) herstellt, indem man in einem ersten Schritt
- mindestens eine Fettsäure der Formel R¹-COOH oder deren Ester mit
- mindestens einem Amin der Formel H₂N-X-N(R²R³)
zum Amid umsetzt
und dieses in einem zweiten Schritt
- mit mindestens einer Halogenalkancarbonsäure der Formel
Hal-Y-COOH oder Hal-Y-COO⁻ Alk⁺
worin Hal für Chlor, Brom oder lod, bevorzugt Chlor oder Brom und besonders bevorzugt Chlor und Alk⁺ für ein Alkalimetallkation, bevorzugt Natrium oder Kalium, besonders bevorzugt Natrium steht,
- in Gegenwart mindestens eines Alkalimetallhydroxids, -carbonats oder -hydrogencarbonats, bevorzugt eines Alkalimetallhydroxids
zum Betain der Formel (I) unter gleichzeitiger Bildung eines Alkalimetallhalogenidsalzes umsetzt,
und aus dem so erhaltenen Reaktionsgemisch das Alkalimetallhalogenidsalz durch
- Extraktion mit mindestens einem Lösungsmittel,
- Behandlung mit Ionentauschern,
- Ausfällung und/oder
- Membranfiltration
abreichert.

5. Verfahren gemäß Anspruch 4, **dadurch gekennzeichnet, daß** das Alkalimetall ausgewählt ist aus der Gruppe bestehend aus Lithium, Natrium und Kalium, bevorzugt Natrium und Kalium und besonders bevorzugt Natrium.

6. Verfahren gemäß Anspruch 4 oder 5, **dadurch gekennzeichnet, daß** man das Alkalimetallhalogenidsalz durch Extraktion mit mindestens einem Lösungsmittel abreichert, wobei das Lösungsmittel ausgewählt ist aus der Gruppe bestehend aus Wasser und Ethanol.

7. Verfahren gemäß Anspruch 4 oder 5, **dadurch gekennzeichnet, daß** man das Alkalimetallhalogenidsalz durch Ultrafiltration, Nanofiltration und/oder Umkehrosmose entfernt.

8. Verfahren gemäß Anspruch 4 oder 5, **dadurch gekennzeichnet, daß** man das Alkalimetallhalogenidsalz durch Behandlung mit mindestens einem lonentauscher, bevorzugt einem Anionen- und einem Kationentauscher abreichert.

9. Verfahren gemäß Anspruch 4 oder 5, **dadurch gekennzeichnet, daß** man das Alkalimetallhalogenidsalz durch Fällung entfernt.

10. Verwendung von wasserarmen Lösungen von Betainen der Formel (I) und mindestens einem Ethoxylat der Formel (II) erhältlich nach einem der vorstehenden Verfahren als Additiv in Kraftstoffen.

11. Verwendung gemäß Anspruch 10 als Additiv zur Verteilung von Wasser in Kraftstoffen, besonders Benzin, Diesel, marine Kraftstoffe und Luftfahrtkraftstoffe.

12. Verfahren zur Verteilung von Wasser in Kraftstoffen, worin man
eine wäßrige Lösung, enthaltend mindestens ein Betain der Formel (I) herstellt, indem man
in einem ersten Schritt
- mindestens eine Fettsäure der Formel R¹-COOH oder deren Ester mit
- mindestens einem Amin der Formel H₂N-X-N(R²R³)
zum Amid umsetzt
und dieses in einem zweiten Schritt
- mit mindestens einer Halogenalkancarbonsäure der Formel
Hal-Y-COOH oder Hal-Y-COO⁻ Alk⁺
worin Hal für Chlor, Brom oder lod, bevorzugt Chlor oder Brom und besonders bevorzugt Chlor und Alk⁺ für ein Alkalimetallkation, bevorzugt Natrium oder Kalium, besonders bevorzugt Natrium steht,
- in Gegenwart mindestens eines Alkalimetallhydroxids, -carbonats oder -hydrogencarbonats, bevorzugt eines Alkalimetallhydroxids
zum Betain der Formel (I) unter gleichzeitiger Bildung eines Alkalimetallhalogenidsalzes umsetzt,
und aus dem so erhaltenen Reaktionsgemisch das Alkalimetallhalogenidsalz durch
- Extraktion mit mindestens einem Lösungsmittel,
- Behandlung mit Ionentauschern,
- Ausfällung und/oder
- Membranfiltration
abreichert,
aus diesem Gemisch Wasser bei vermindertem Druck und einer Temperatur unter 100 °C über nicht mehr als 4 Stunden abdestilliert,
so dass der Wassergehalt nicht mehr als 5 Gew% beträgt,
und man die so erhaltene wasserarme Lösung von Betainen der Formel (I) und mindestens einem Ethoxylat der Formel (II) mit einem Kraftstoff mischt, ausgewählt aus der Gruppe bestehend aus Benzin, Diesel, marine Kraftstoffe und Luftfahrtkraftstoffe.

13. Kraftstoff, enthaltend eine wasserarme Lösung von Betainen der Formel (I) und mindestens einem Ethoxylat der Formel (II) gemäß einem Verfahren gemäß einem der Ansprüche 1 bis 9.
